# EUROPÄISCHE PATENTSCHRIFT

(11) **EP 2 516 720 B1**
(45) Veröffentlichungstag und Bekanntmachung des Hinweises auf die Patenterteilung: **19.11.2014**
(21) Anmeldenummer: 10798073.2
(22) Anmeldetag: 17.12.2010
(51) Int. Cl.: D06F 58/22, D06F 58/24, A47L 15/42

(54) **FILTERVORRICHTUNG, HAUSGERÄT UND VERFAHREN ZUM FILTERN**
FILTER DEVICE, HOUSEHOLD APPLIANCE, AND METHOD FOR FILTERING
DISPOSITIF DE FILTRATION, APPAREIL ÉLECTROMÉNAGER ET PROCÉDÉ DE FILTRATION

(30) Priorität: 22.12.2009 DE 102009055208
(43) Veröffentlichungstag der Anmeldung: 31.10.2012
(73) Patentinhaber: BSH Bosch und Siemens Hausgeräte GmbH, 81739 München (DE)
(72) Erfinder: KOHLRUSCH, Frank, 13189 Berlin (DE); ZIEMANN, Andreas, 14469 Potsdam (DE)
(86) Internationale Anmeldenummer: PCT/EP2010/070080
(87) Internationale Veröffentlichungsnummer: WO 2011/076685

(56) Entgegenhaltungen:
- EP-A1- 0 441 756
- EP-A1- 0 752 231
- WO-A1-93/01877
- DE-A1-102006 018 469
- DE-C1- 4 433 842
- FR-A1- 2 791 904

## Beschreibung

Die Erfindung betrifft eine Filtervorrichtung zum Filtern einer Flüssigkeit eines Hausgeräts, aufweisend: ein ventilloses Filterbehältnis mit einer Kammer, in der mindestens ein Filterelement angeordnet ist, einem in die Kammer mündenden Zulauf, der mit einem in die Kammer mündenden ersten Ablauf durch das Filterelement fluidisch verbunden ist. Die Erfindung betrifft außerdem ein Hausgerät, insbesondere Wäschetrocknungsgerät, mit einer solchen Filtervorrichtung und ein Verfahren zum Führen einer Flüssigkeit durch eine solche Filteranordnung.

Eine Filtervorrichtung sowie ein Hausgerät der eingangs jeweils definierten Gattung gehen hervor aus der DE 10 2006 018 469 A1.

Aus der WO 93/01877 A1 geht eine Filtervorrichtung mit zwei Abläufen hervor, wobei jedem Ablauf ein Absperrventil zugeordnet ist.

Aus der FR 2 791 904 A1 geht eine Filtervorrichtung mit zwei Abläufen hervor, bei der ein Ablauf für gefilterte Flüssigkeit und ein Ablauf für ungefilterte Flüssigkeit bestimmt ist, und wobei der Ablauf für ungefilterte Flüssigkeit mit einem Absperrventil versehen ist.

Allgemein ist ein Hausgerät in Form von Wäschetrocknungsgerät mit geschlossenem Prozessluftkreis bekannt, das einen mit einem internen Prozessluftkreis gekoppelten Wärmetauscher aufweist, wobei der Wärmetauscher zum Abkühlen und Kondensieren von aus einer Wäschetrommel abgeführter feucht-warmer Prozessluft dient. Der Wärmetauscher kann beispielsweise ein Luft-Luft-Wärmetauscher oder ein Wärmetauscher einer Wärmepumpe sein.

Die WO 2008/119611 A1 beschreibt ein Verfahren und eine Spülvorrichtung zum Reinigen eines Bauteils, insbesondere eines Verdampfers, einer Wärmepumpe, sowie einen Wasch- oder Wäschetrockner mit einer solchen Vorrichtung. Zum Reinigen des innerhalb des Prozessluftkreislaufes angeordneten Bauteiles während eines laufenden Trocknungsprozesses wird Kondensatwasser, welches in dem Prozessluftkreislauf aus dem Trocknen von feuchter Wäsche gewonnen und in einer Kondensatwasserwanne aufgefangen wird, zu einem oberhalb des Bauteils vorgesehenen Spülbehälter hin geleitet und durch dessen schlagartiges Öffnen auf der Austrittsseite als Wasserschwall an das zu reinigende Bauteil abgegeben. Insbesondere können mit der Spülvorrichtung Flusen und andere Verunreinigungen abgereinigt werden. Das dann stark flusenbehaftete Wasser gelangt nach dem Spülvorgang wieder in den Kondensatwasserbehälter. Hierbei ist es jedoch nachteilig, dass dieses als Spülflüssigkeit verwendete Kondensatwasser selbst Flusen enthält, welche sich während der Abreinigung bzw. Spülung an dem zu reinigenden Bauteil anlagern können, was eine Reinigungswirkung herabsetzt.

Es ist auch ein Wäschetrocknungsgerät bekannt, bei dem nach dem Beendigen eines Trocknungsprozesses der Inhalt des Kondensatwasserbehälters selbsttätig in einen Abfluss abgepumpt werden kann.

Es ist die Aufgabe der Erfindung, in einem Hausgerät eine besonders einfache und wartungsfreie Möglichkeit zum Bereitstellen einer gereinigten Flüssigkeit aus einer verunreinigten Flüssigkeit zu ermöglichen. Es ist auch eine Aufgabe, in einem Wäschetrocknungsgerät eine einfache, wartungsfreie Möglichkeit zum Bereitstellen gereinigten Spülwassers aus flusenbehaftetem Kondensatwasser bereitzustellen.

Diese Aufgabe wird gemäß den Merkmalen der unabhängigen Patentansprüche gelöst. Bevorzugte Ausführungsformen sind insbesondere den abhängigen Patentansprüchen und der nachfolgenden Beschreibung entnehmbar.

Die obige Aufgabe wird gelöst durch eine Filtervorrichtung zum Filtern einer Flüssigkeit eines Hausgeräts, aufweisend:
- ein ventilloses Filterbehältnis mit einer Kammer, in der mindestens ein Filterelement angeordnet ist, einem in die Kammer mündenden Zulauf, der mit einem in die Kammer mündenden ersten Ablauf durch das Filterelement fluidisch verbunden ist und mit einem in die Kammer mündenden zweiten Ablauf nicht filternd fluidisch verbunden ist,
- einen ersten Strömungskanal, der mit dem ersten Ablauf verbunden ist und der ein Absperrventil aufweist, welches in einer ersten Filterstellung geöffnet und in einer zweiten Filterstellung gesperrt ist;
- einen zweiten, Strömungskanal, der mit dem zweiten Ablauf verbunden ist und nicht für eine Einstellung der ersten oder zweiten Filterstellung absperrbar ist,
- wobei ein erster minimaler Strömungsquerschnitt des ersten Ablaufs und/oder des ersten Strömungskanals größer ist als ein zweiter minimaler Strömungsquerschnitt des zweiten Ablaufs und/oder des zweiten Strömungskanals, so dass
- in der ersten Filterstellung die Flüssigkeit von dem Zulauf durch das Filterelement, den ersten Ablauf und den ersten Strömungskanal pumpbar ist und
- in der zweiten Filterstellung die Flüssigkeit von dem Zulauf ungefiltert durch den zweiten Ablauf und den zweiten Strömungskanal pumpbar ist.

Dass der zweite Strömungskanal nicht für eine Einstellung einer Filterstellung absperrbar ist, bedeutet, dass er kein Ventil aufweist, das für eine Änderung der Filterstellung betätigt wird oder betätigbar ist. Für andere Zwecke, z.B. zur Absperrung während eines Transports des Hausgeräts, kann ein Ventil in dem zweiten Strömungskanal vorhanden sein.

Dass der erste minimale Strömungsquerschnitt des ersten Ablaufs und/oder des ersten Strömungskanals größer ist als der zweite minimale Strömungsquerschnitt des zweiten Ablaufs und/oder des zweiten Strömungskanals, kann auch so ausgedrückt werden, dass ein erster Strömungswiderstand des ersten Ablaufs und des ersten Strömungskanals geringer ist als ein zweiter Strömungswiderstand des zweiten Ablaufs und des zweiten Strömungskanals. Die Strömungsquerschnitte können jeweils auch durch entsprechende Zwischenstücke oder Reduzierstücke eingestellt werden.

Dass in der ersten Filterstellung, in der das Absperrventil geöffnet ist, die Flüssigkeit von dem Zulauf durch das Filterelement, den ersten Ablauf und den ersten Strömungskanal pumpbar ist, umfasst, dass in der ersten Filterstellung die Flüssigkeit nicht oder nicht Wesentlich durch den zweiten Ablauf und den zweiten Strömungskanal pumpbar ist, da der zweite Strömungswiderstand dafür zu hoch bzw. der zweite Strömungsquerschnitt dafür zu gering ist. In anderen Worten sind die Strömungsquerschnitte und entsprechend die Strömungswiderstände so gestaltet, dass sich in der ersten Filterstellung ein hoher Volumenstrom und folglich ein geringer Druck der Flüssigkeit ausbildet, wobei der Druck nicht ausreicht, um die Flüssigkeit durch den zweiten Ablauf zu fördern.

Ein Vorteil dieser Filtervorrichtung ist, dass mit nur einem Ventil in dem ersten Strömungskanal die Flüssigkeitsströme in beiden Strömungskanälen abwechselnd eingeschaltet bzw. ausgeschaltet werden können. Dadurch kann auf ein Ventil in dem zweiten Strömungskanal verzichtet werden, so dass erstens die Filtervorrichtung preiswerter herstellbar ist und zweitens der zweite Strömungskanal ausfallfrei ist.

Es ist eine bevorzugte Ausgestaltung, dass der erste minimale Strömungsquerschnitt zumindest abschnittsweise mehr als zweimal so groß ist wie der zweite minimale Strömungsquerschnitt, insbesondere mindestens 2,5-mal so groß. Dadurch wird wirkungsvoll erreicht, dass sich in der ersten Filterstellung ein hoher Volumenstrom und ein geringer Druck der Flüssigkeit ausbildet, wobei der Druck nicht ausreicht, um die Flüssigkeit durch den zweiten Ablauf zu fördern.

Es ist eine besonders bevorzugte Ausgestaltung, dass der erste minimale Strömungsquerschnitt zumindest abschnittsweise mindestens etwa dreimal so groß ist wie der zweite minimale Strömungsquerschnitt. Dadurch wird ein Druckaufbau in dem Filterbehältnis, welcher in der ersten Filterstellung einen Flüssigkeitsstrom durch den zweiten Ablauf ermöglichen würde, besonders wirkungsvoll verhindert.

Es ist eine weitere bevorzugte Ausgestaltung, dass der erste minimale Strömungsquerschnitt einen Durchmesser von ca. 15 mm bis 20 mm, insbesondere ca. 20 mm, aufweist und der zweite minimale Strömungsquerschnitt einen Durchmesser von ca. 7 mm aufweist. Diese Dimensionierungen erlauben erstens in der ersten Filterstellung eine wirkungsvolle Verhinderung des Flüssigkeitsstroms durch den zweiten Ablauf und zweitens einen ausreichend starken Flüssigkeitsstrom durch den zweiten Ablauf in der zweiten Filterstellung.

Es ist noch eine weitere bevorzugte Ausgestaltung, dass der erste Ablauf den ersten minimalen Strömungsquerschnitt aufweist und der zweite Ablauf den zweiten minimalen Strömungsquerschnitt aufweist. In anderen Worten sind dann zumindest die Abläufe die Orte mit dem geringsten Strömungsquerschnitt. Die strömungstechnisch nachfolgenden Strömungskanäle können einen gleichen oder einen größeren Strömungsquerschnitt aufweisen. Beispielsweise können die Abläufe in Form von Stutzen ausgebildet sein, an denen sich jeweilige Strömungskanäle in Form von Schläuchen befestigen lassen. Die Schläuche können insbesondere einen geringfügig größeren Querschnitt aufweisen als die zugehörigen Stutzen oder auch den gleichen Querschnitt.

Alternativ kann die Stelle des geringsten Strömungsquerschnitts in einem Strömungskanal angeordnet sein, z.B. mittels eines in einen Schlauch oder ein Rohr eingesetzten Reduzierstücks.

Es ist auch noch eine weitere bevorzugte Ausgestaltung, dass der zweite Strömungskanal kein Ventil aufweist, also auch nicht für andere Zwecke als eine Änderung der Filterstellung. Dies ergibt eine besonders einfache Ausgestaltung. Allgemein kann ein Strömungskanal beispielsweise einfach mit einem einzigen Schlauch oder Rohr gebildet sein.

Es ist außerdem eine bevorzugte Ausgestaltung, dass der erste Strömungskanal zu einem Spülbehälter führt. Dadurch kann die gefilterte Flüssigkeit, insbesondere gefiltertes Kondensatwasser, zur Reinigung einer oder mehrerer Komponenten eines Hausgeräts, insbesondere Wäschetrocknungsgeräts, verwendet werden, z.B. eines Verdampfers eines Wärmetauschers.

Alternativ kann der erste Strömungskanal direkt zu einem Wärmetauscher und/oder zu einer anderen mit der gefilterten Flüssigkeit zu reinigenden Komponente führen.

Es ist eine weitere bevorzugte Ausgestaltung, dass der zweite Strömungskanal zu einem Ablauf führt. Dadurch wird stark flusenbehaftete Flüssigkeit aus dem Hausgerät entfernt, was eine Flusenkontamination herabsetzt.

Alternativ kann der zweite Strömungskanal zu einer Kondensatwasserwanne führen. So kann ein Flüssigkeitsverlust vermieden werden.

Es ist noch eine bevorzugte Ausgestaltung, dass das Filterbehältnis aufweist: eine Kammer mit dem Zulauf, dem ersten Ablauf und dem zweiten Ablauf und das Filterelement, welches zwischen dem Zulauf und dem ersten Ablauf angeordnet ist und die Kammer in einen zulaufseitigen ersten Kammerteil und einen zweiten Kammerteil unterteilt, wobei das Filterbehältnis so ausrichtbar ist, dass der Zulauf unterhalb des Filterelements angeordnet ist und das Filterelement unterhalb des ersten Ablaufs angeordnet ist und wobei der zweite Ablauf in den ersten Kammerteil mündet.

Dadurch kann eine Flüssigkeit, welche von dem Zulauf durch das Filterelement und weiter durch den ersten Ablauf hochströmt, z.B. hochgepumpt wird, Flusen oder andere Verunreinigungen an einer Seite des Filterelements ablagern. Wird diese Flüssigkeitsströmung umgekehrt, z. B. indem ein Pumpvorgang gestoppt wird und die Flüssigkeit aufgrund der Schwerkraft nach unten sinkt, werden die Flusen von dem Filterelement abgelöst und können dann einfach durch den zweiten Ablauf entfernt werden.

Dieses Filterbehältnis weist unter anderem den Vorteil auf, dass es bei hoher Filterleistung eine Wartungsfreiheit ohne einen manuellen Eingriff durch einen Nutzer ermöglicht. Das Filterbehältnis ist ferner sehr einfach und preiswert herstellbar.

Das Filterelement kann als ein Filtermedium beispielsweise ein Sieb, Gaze, Vlies usw. aufweisen.

Es kann eine bevorzugte Ausgestaltung sein, dass der Zulauf und der erste Ablauf gegenüberliegend in die Kammer münden. Dadurch kann eine hohe Strömungsgeschwindigkeit in der Filterstellung erreicht werden. Zudem kann so besonders einfach eine gleichmäßige Rückströmung und damit vollständige Ablösung von Flusen erreicht werden. Ferner ist damit ein besonders einfacher Aufbau erreichbar.

Für einen einfachen Anschluss des Filterbehältnisses kann der zweite Ablauf bezüglich des Zulaufs vorteilhafterweise seitlich in die Kammer münden. Dadurch kann eine Strömungsgeschwindigkeit zwischen dem Zulauf und dem zweiten Zulauf im Vergleich zu einer geradlinigen bzw. gegenüberliegenden Anordnung verringert werden.

Es kann eine alternative bevorzugte Ausgestaltung sein, dass der Zulauf und der zweite Ablauf gegenüberliegend in die Kammer münden. Dann kann insbesondere der erste Ablauf bezüglich des Zulaufs seitlich an der Kammer angeordnet sein.

Zur fluidischen Verbindung des Zulaufs mit dem zweiten Ablauf kann das Filterelement eine Öffnung aufweisen, welche den zweiten Ablauf dicht umgibt. Für eine einfache und geradlinige Strömungsgeometrie kann die Öffnung vorzugsweise eine mittige Öffnung sein.

Es ist ferner eine bevorzugte Ausgestaltung, dass in dem ersten Ablauf und/oder in dem ersten Strömungskanal ein Bevorratungsvolumen vorhanden ist. So kann nach einem Ausschalten der Pumpe zum Rückströmen der in dem ersten Ablauf und in dem ersten Strömungskanal befindlichen Flüssigkeit durch ein Leeren des Bevorratungsvolumens ein länger andauernder und großvolumigerer Flüssigkeitsstrom erzeugt werden, was wiederum eine Spülwirkung verbessert. Das Bevorratungsvolumen kann beispielsweise in Form einer signifikanten Kanalverbreiterung vorliegen, z.B. einer Schlauchaufweitung. Auch kann das Bevorratungsvolumen als ein in das Filterbehältnis integriertes Volumen, z.B. eine Kammer, vorliegen, wobei das Bevorratungsvolumen in Pumprichtung an oder hinter dem Ablauf angeordnet sein kann. Das Bevorratungsvolumen kann ferner ein in den ersten Strömungskanal eingebrachtes, separat hergestelltes Bevorratungsgehäuse oder Behälter sein.

Die Aufgabe wird auch gelöst durch ein Hausgerät mit mindestens einer solchen Filtervorrichtung. Dem Hausgerät kann dann z.B. aus mit Flusen o. ä. kontaminiertem Wasser gereinigtes Wasser bereitgestellt werden. Außer einer Erleichterung bei der Bedienung des Geräts und einer Vermeidung von Störungsfällen (Überlauf, Verstopfung, geringe Reinigungsleistung usw.) kann so auch Frischwasser eingespart werden.

Bevorzugte Ausgestaltungen des Hausgeräts entsprechen im Rahmen des technisch überhaupt möglichen bevorzugten Ausgestaltungen der Filtervorrichtung und umgekehrt, und dies auch dann, wenn darauf hierin nicht explizit hingewiesen ist.

Besonders vorteilhaft kann die Filtervorrichtung in einem Wäschetrocknungsgerät verwendet werden, da dort ohne oder mit nur geringer Frischwasserzufuhr durch Flusen verunreinigte Bauteile effektiv gereinigt werden können und eine herkömmliche Entleerung eines Flusendepots (gesondertes Flusendepot, Kondensatwasserwanne) entfallen kann.

Es kann insbesondere bevorzugt sein, dass der Zulauf mit einer Pumpe und / oder mit einem Kondensatwasserbehälter verbunden ist und der erste Ablauf mit einer Spüleinrichtung verbunden ist. Dadurch kann eine Reinigungswirkung über einen gesamten Trocknungsablauf aufrechterhalten werden.

Die Aufgabe wird auch gelöst mittels eines Verfahrens zum Führen einer Flüssigkeit durch eine Filtervorrichtung aufweisend:
- ein ventilloses Filterbehältnis mit einer Kammer, in der mindestens ein Filterelement angeordnet ist, einem in die Kammer mündenden Zulauf, der mit einem in die Kammer mündenden ersten Ablauf durch das Filterelement fluidisch verbunden ist und mit einem in die Kammer mündenden zweiten Ablauf nicht filternd fluidisch verbunden ist,
- einen ersten Strömungskanal, der mit dem ersten Ablauf verbunden ist und der ein Absperrventil aufweist, welches in einer ersten Filterstellung geöffnet und in einer zweiten Filterstellung gesperrt ist;
- einen zweiten, Strömungskanal, der mit dem zweiten Ablauf verbunden ist und nicht für eine Einstellung der ersten oder zweiten Filterstellung absperrbar ist,
- wobei ein erster minimaler Strömungsquerschnitt des ersten Ablaufs und/oder des ersten Strömungskanals größer ist als ein zweiter minimaler Strömungsquerschnitt des zweiten Ablaufs und/oder des zweiten Strömungskanals (AW), bei welchem Verfahren die Flüssigkeit durch den Zulauf in die Kammer gedrückt, insbesondere gepumpt, wird, und
in der ersten Filterstellung:
- das Absperrventil geöffnet wird, so dass
- die Flüssigkeit in der Kammer das Filterelement durchströmt und
- dann als gefilterte Flüssigkeit im Wesentlichen nur durch den ersten Ablauf und in den ersten Strömungskanal strömt,
- wobei ein Strömen der Flüssigkeit durch den zweiten Ablauf dadurch verhindert wird, dass ein erster Strömungswiderstand des ersten Ablaufs und des ersten Strömungskanals wesentlich geringer ist als ein Strömungswiderstand des zweiten Ablaufs und des zweiten Strömungskanals, und
in der zweiten Filterstellung:
- das Absperrventil abgesperrt wird, so dass
- die Flüssigkeit als ungefilterte Flüssigkeit durch den zweiten Ablauf und in den zweiten Strömungskanal strömt.

Auch hier ergibt sich der Vorteil, dass durch das Absperren nur des ersten Strömungskanals die Flüssigkeitsströme in beiden Strömungskanälen abwechselnd eingeschaltet bzw. ausgeschaltet werden können. Dadurch kann auf ein Absperren und Öffnen des zweiten Strömungskanals verzichtet werden, so dass erstens die Filtervorrichtung preiswerter herstellbar ist und zweitens der zweite Strömungskanal ausfallfrei ist.

Es ist eine bevorzugte Weiterbildung, dass das Verfahren in der ersten Filterstellung einen Schritt eines Anhaltens der Pumpe für einen vorbestimmten Zeitraum aufweist, und zwar insbesondere vor einem Umschalten in die zweite Filterstellung. So kann eine Reinigung des Filterbehältnisses durch eine Rückströmung von Flüssigkeit aus dem ersten Ablauf und dem ersten Strömungskanal bereitgestellt werden.

Im Übrigen entsprechen im Rahmen des technisch überhaupt möglichen bevorzugte Ausgestaltungen der Filtervorrichtung oder des Hausgeräts bevorzugte Ausgestaltungen des Verfahrens und umgekehrt, und dies auch dann, wenn darauf hierin nicht explizit hingewiesen ist.

In den Figuren der beigefügten Zeichnung sind Ausführungsbeispiele der Erfindung schematisch dargestellt und in der nachfolgenden Beschreibung genauer beschrieben. Dabei können zur besseren Übersichtlichkeit gleiche oder gleichwirkende Elemente mit gleichen Bezugszeichen versehen sein.
- Fig.1: zeigt in einer Prinzipskizze ein Wäschetrocknungsgerät mit ausgewählten, für das Verständnis der Erfindung hilfreichen Bauteilen, einschließlich eines Filterbehältnisses;
- Fig.2A: zeigt einen ersten Flüssigkeitsverlauf durch einige der Bauteile des Wäschetrocknungsgeräts aus Fig.1, welche zum Zuführen einer Nutzflüssigkeit vorgesehen sind;
- Fig.2B: zeigt einen zweiten Flüssigkeitsverlauf durch die Bauteile aus Fig.2A;
- Fig.3: zeigt als Schnittdarstellung in Seitenansicht ein Filterbehältnis gemäß einer ersten Ausführungsform;
- Fig.4: zeigt als Schnittdarstellung in Schrägansicht das Filterbehältnis gemäß der ersten Ausführungsform in einer detaillierteren Explosionsdarstellung;
- Fig.5: zeigt als Schnittdarstellung in Schrägansicht das zusammengesetzte, noch weiter detaillierte Filterbehältnis gemäß der ersten Ausführungsform; und
- Fig.6: zeigt als Schnittdarstellung in Seitenansicht ein Filterbehältnis gemäß einer zweiten Ausführungsform.

Fig.1 zeigt ein Wäschetrocknungsgerät in Form eines beispielhaften Wäschetrockners WG. Der Wäschetrockner WG weist einen geschlossenen Prozessluftkreis mit einer Wäschetrommel WT und einem beidseitig daran anschließenden Prozessluftkanal PL auf. In der Wäschetrommel WT wird Wäsche W von warmer und trockener Prozessluft überströmt, welche dabei Feuchtigkeit aus der Wäsche W aufnimmt. Die dann feucht-warme Prozessluft wird folgend aus der Wäschetrommel WT durch den Prozessluftkanal PL zu einer Kondensationseinheit VD (welche bei einem herkömmlichen Wäschetrockner einer Wasser- oder luftgekühlten Kondensationseinheit entsprechen kann und bei einer Wärmepumpe einer Kondensationseinheit VD entsprechen kann) gesaugt und in dem Kondensationseinheit VD abgekühlt. Dadurch kondensiert der in der Prozessluft enthaltene Wasserdampf aus und läuft als Kondensatwasser K in eine Kondensatwasserwanne KW ab. Die hinter der Kondensationseinheit VD kühle Prozessluft wird weiter von einem Gebläse G angesaugt und folgend durch eine Heizeinheit H geblasen (welche bei einem herkömmlichen Wäschetrockner einer elektrisch betriebenen Heizung entsprechen kann und bei einer Wärmepumpe einem Verflüssiger entsprechen kann). In der Heizeinheit H wird die Prozessluft aufgeheizt und wieder als trocken-warme Luft in die Wäschetrommel WT geblasen. In der Wäschetrommel WT nimmt die Prozessluft außer der Feuchtigkeit aus der Wäsche W auch Flusen auf, welche sich im folgenden Umlauf durch den Prozessluftkanal PL teilweise an der Kondensationseinheit VD anlagern und dessen Wirkungsgrad herabsetzen und teilweise mit dem Kondensatwasser K in die Kondensatwasserwanne KW gelangen. Das Gebläse G kann auch an andere Stelle in dem Prozessluftkanal PL angeordnet sein.

Für eine Reinigung der Kondensationseinheit VD kann eine Spüleinrichtung SP vorgesehen sein, welche mittels einer Pumpe P das Kondensatwasser K durch eine Steigleitung SL in einen Spülbehälter SB hochpumpt, in dem es zunächst gesammelt und bei Bedarf durch Öffnen eines Ventils VE1 schwallartig durch ein Fallrohr FR auf die Kondensationseinheit VD abgelassen wird. Dadurch können Kühllamellen in der Kondensationseinheit VD mit Kondensatwasser K mit hoher Geschwindigkeit überströmt und so mitgerissen werden. So soll die Kondensationseinheit VD von den Flusen befreit werden. Das flusenbehaftete Kondensatwasser K wird danach wieder in die Kondensatwasserwanne KW geleitet. Bei bekannten Wäschetrocknern tritt das Problem auf, dass eine Reinigung der Kondensationseinheit VD mit dem flusenbehafteten Kondensatwasser K eine nur beschränkte Reinigungswirkung ergibt, da sich die Flusen des aus dem Spülbehälter SB abgelassenen Kondensatwassers K wieder an der Kondensationseinheit VD ablagern können. Bei dem vorliegenden Wäschetrocknungsgerät WG jedoch wird das flusenbehaftete Kondensatwasser K aus der Kondensatwasserwanne KW durch ein Filterbehältnis 1 gepumpt, das dazu dient, das an einem Zulauf 2 einströmende Kondensatwasser K als gereinigtes Kondensatwasser K durch einen ersten Ablauf 3 in den Spülbehälter SB weiterzuleiten.

Fig.2A zeigt einen sich in einer Filterstellung ergebenden ersten Flüssigkeitsverlauf durch einige der Bauteile des Wäschetrocknungsgeräts WG aus Fig.1, welche zum Zuführen des gereinigten Kondensatwassers K als der Nutzflüssigkeit vorgesehen sind. Der Flüssigkeitsverlauf ist schwarz angedeutet. Die Bauteile umfassen die Kondensatwasserwanne KW, die Pumpe P, das Filterbehältnis 1, die Steigleitung SL, ein zwischen dem ersten Ablauf 3 und dem Spülbehälter SB eingebrachtes Absperrventil VE2 und einen an einem zweiten Ablauf 4 angeschlossenen Abwasserkanal AW. Der Abwasserkanal AW kann z.B. zurück in den Kondensatwasserbehälter KW führen. In der gezeigten Filterstellung ist das Absperrventil VE2 geöffnet, so dass das noch ungefilterte Kondensatwasser K mittels der Pumpe P zu dem Zulauf 2 der Filtervorrichtung 1 gepumpt wird, die Filtervorrichtung 1 durchläuft und dabei gefiltert wird und weiter aus dem ersten Ablauf 3 durch die Steigleitung SL in den Spülbehälter SB hochgepumpt wird.

Durch den zweiten Ablauf 4 läuft in der Filterstellung kein oder nur wenig Kondensatwasser K. Dies wird dadurch erreicht, dass ein Strömungswiderstand des Kondensatwassers K durch den zweiten Ablauf 4 und den Abwasserkanal AW weit höher ist als ein Strömungswiderstand des Kondensatwassers K durch den ersten Ablauf 3 und die Steigleitung SL. In anderen Worten ist der Strömungsquerschnitt durch den ersten Ablauf 3 und die Steigleitung SL so gestaltet, dass sich ein hoher Volumenstrom und ein geringer Druck des Kondensatwassers K ausbilden, wobei der Druck nicht ausreicht, um das Kondensatwasser K durch den zweiten Ablauf 4 und den Abwasserkanal AW zu fördern. Der Strom durch den zweiten Ablauf 4 wird also nicht durch ein Ventil oder eine andere Absperrung blockiert, so dass sich eine besonders wartungsfreie und preiswerte Lösung ergibt. Zur Selbstreinigung des Filterbehältnisses 1 wird die Pumpe P angehalten. Dadurch fließt in der Steigleitung SL befindliches Kondensatwasser K durch das Filterbehältnis 1 zurück und nimmt dabei die anhaftenden Flusen mit. Folgend wird das Absperrventil VE2 geschlossen und damit das Wäschetrocknungsgerät WG in die Selbstreinigungsstellung überführt. In der Steigleitung SL ist ein Bevorratungsvolumen BV eingebracht, um bei einem Rückstrom der Flüssigkeit den Flüssigkeitsstrom für eine gründliche Reinigung für eine längere Zeit aufrechterhalten zu können.

Fig.2B zeigt einen zweiten Flüssigkeitsverlauf durch die in Fig.2A gezeigten Bauteile in einer Selbstreinigungsstellung. In der Selbstreinigungsstellung ist das Absperrventil VE2 geschlossen, und die Pumpe P pumpt das mit den mitgenommenen Flusen versetzte Kondensatwasser K durch den zweiten Ablauf 4 und den Abwasserkanal AW aus dem Filterbehältnis 1 und weiter zu einem Ablauf oder zurück in die Kondensatwasserwanne KW. Da der durch den zweiten Ablauf 4 und den Abwasserkanal AW gebildete Ablaufzweig ventillos ist, braucht dieser auch nicht offen geschaltet zu werden.

Mittels der Verwendung des Filterbehältnisses 1 kann die Kondensationseinheit VD besser gereinigt werden. Das Filterbehältnis 1 kann beispielsweise mittels einer hier nicht gezeigten Steuereinheit automatisch betätigt werden und / oder durch eine Nutzerinteraktion, z.B. zum Aktivieren einer Selbstreinigungsfunktion des Wäschetrockners WG. Im Folgenden werden der Aufbau und die Funktionsweise der Filtervorrichtung anhand verschiedener Ausführungsformen erläutert. Das Filterbehältnis 1, die Pumpe P, das Absperrventil VE2, ein nicht gezeigtes Absperrventil zum Abwasserkanal AW und / oder die Steigleitung SL können als Teile einer Filtervorrichtung angesehen werden.

Es zeigen Fig.3 als Schnittdarstellung in Seitenansicht, Fig.4 als Schnittdarstellung in Schrägansicht in einer weiter detaillierten Explosionsdarstellung und Fig.5 als Schnittdarstellung in Schrägansicht als eine zusammengesetzte, noch detaillierter gezeigte Vorrichtung ein Filterbehältnis 1a gemäß einer ersten Ausführungsform, beispielsweise zur Verwendung als das Filterbehältnis 1 in Fig.1 bis Fig. 2B. Das Filterbehältnis 1a weist eine Kammer 5 auf, in welche in der hier gezeigten Ausrichtung der Zulauf 2 von unten mündet. In der Kammer 5 ist ein Filterelement 6 in Form eines Flusensiebs angeordnet, welches die Kammer 5 in einen ersten Kammerteil 5a und einen zweiten Kammerteil 5b unterteilt. In den ersten Kammerteil 5a münden sowohl der Zulauf 2 als auch - diesem direkt gegenüberliegend - der zweite Ablauf 4, während der erste Ablauf 3 in den zweiten Kammerteil 5b mündet. Dazu ist der zweite Ablauf 4 teilweise als ein Stutzen 7 ausgebildet, welcher von einer Kammerwand 8 der Kammer 5 ausgehend durch den zweiten Kammerteil 5b bis zu einer mittigen Öffnung 9 in dem Filterelement 6 verläuft. Das Filterelement 6 und der Stutzen 7 sind gegeneinander abgedichtet, so dass keine parasitären Strömungen an dem Filterelement 6 vorbeilaufen können. Ein Gehäuse 10 des Filterbehältnisses 1a ist hier aus zwei Gehäuseteilen 10a und 10b aufgebaut, wobei das Filterelement 6 zwischen die beiden Teilstücke 10a bzw. 10b eingesetzt ist. Ein Querschnitt des ersten Ablaufs 3 beträgt ca. 20 mm, während ein minimaler Querschnitt des zweiten Ablaufs 4 erheblich geringer ist, nämlich hier mit ca. 7 mm etwa ein Drittel davon. Das Filterelement 6 kann zum Zusammenbau des Filterbehältnisses 1a in das untere Gehäuseteil 10a eingelegt werden und mit einem O-Ring 11 nach außen abgedichtet werden. Zum Zusammenbau kann dann das obere Gehäuseteil 10b mit Druck auf das untere Gehäuseteil 10a aufgesetzt werden, wodurch sowohl das Filterelement 6 als auch der O-Ring 11 zwischen den beiden Gehäuseteilen 10a, 10b gehalten werden.

In der Filterstellung, wie sie z.B. in Fig.2A dargestellt ist, ist ein zu dem ersten Ablauf 3 zugehöriger Strömungskanal (z.B. die Steigleitung SL) offen. In dieser Stellung läuft Kondensatwasser K von dem Zulauf 2 zum ersten Ablauf 3, und zwar durch das Filterelement 6. Dabei werden Flusen oder andere Schwebeteilchen im Kondensatwasser K an der zulaufseitigen Seite des Filterelements 6 zurückgehalten, und das durch den ersten Ablauf 3 ausgelassene Kondensatwasser K ist von diesen Flusen usw. gereinigt.

Bei diesem Filterbehältnis 1a können durch eine Wahl des Querschnitts des ersten Ablaufs 3 im Vergleich zu dem Querschnitt des zweiten Ablaufs 4 die entsprechenden Volumenströme durch die Abläufe 3 und 4 eingestellt werden. Insbesondere kann der Querschnitt des ersten Ablaufs 3 vergleichsweise so groß gewählt werden, dass ein Druck in der Kammer 5 bei geöffnetem ersten Ablauf 3 so gering ist, dass sich kein wesentlicher Volumenstrom durch den zweiten Anlauf 4 ergibt, obwohl dieser nicht versperrt ist. Der Strömungsquerschnitt des ersten Ablaufs 3 kann z.B. mindestens doppelt so groß, bevorzugt mindestens dreimal so groß sein wie der Strömungsquerschnitt des zweiten Ablaufs 4. Eine Einstellung der Strömungsquerschnitte bereits an den Abläufen 3 und 4 weist den Vorteil auf, dass diese nicht in angeschlossenen Strömungskanälen eingestellt zu werden brauchen, so dass an die Abläufe 3 und 4 einfache Schläuche angebracht werden können, die z.B. bis zu dem Spülbehälter SB, dem Ablauf oder zu der Kondensatwasserwanne KW führen.

Zur Selbstreinigung des Filterbehältnisses 1a wird ein Hochpumpen des Kondensatwassers K durch den Zulauf 2 gestoppt, beispielsweise durch Anhalten der in Fig.1 bis Fig.2B gezeigten Pumpe P. Dadurch fließt in dem zweiten Kammerteil 5b, in dem ersten Ablauf 3 und ggf. in einem sich daran anschließenden Strömungskanal (z. B. der Steigleitung SL aus Fig.1) befindliches Kondensatwasser K zurück durch das Filterelement 6 und weiter durch den Zulauf 2. Diese Rückströmung hebt die an der zulaufseitigen, hier: unteren, Seite des Filterelements 6 befindlichen Flusen ab. Folgend wird der erste Ablauf 3 abgesperrt und es wird die Pumptätigkeit wieder aufgenommen, z. B. durch ein Wiedereinschalten der Pumpe P. Dadurch wird nun das besonders flusenbehaftete Kondensatwasser K durch den Stutzen 7 bzw. den zweiten Ablauf 4 aus der Filtervorrichtung 1 a entfernt, beispielsweise in den Abwasserkanal AW. Zur Rückkehr in die Filterstellung wird der Strömungskanal durch den ersten Ablauf 3 wieder geöffnet.

Dieses Filterbehältnis 1a weist den Vorteil auf, dass es ohne bewegliche Teile auskommt und lediglich durch ein geeignetes Versperren und Öffnen des Ablaufs 3 sowohl eine effektive Filterleistung als auch eine einfache Selbstreinigungsmöglichkeit bereitstellt.

Fig.6 zeigt ein Filterbehältnis 1 b gemäß einer zweiten Ausführungsform, welches ebenfalls als die Filtervorrichtung 1 in Fig.1 verwendet werden kann. Im Gegensatz zu der Filtervorrichtung 1a der ersten Ausführungsform liegt nun der erste Ablauf 3 dem Zulauf 2 gegenüber, während der zweite Ablauf 4 seitlich in den ersten Kammerteil 5a mündet. Dadurch kann auch auf eine Öffnung im Filterelement 6 und ein Vorsehen eines Stutzens 7 verzichtet werden. Zudem ergibt sich der Vorteil, dass bei der Selbstreinigung das zurückfließende bzw. zurückströmende Kondensatwasser K das Filterelement 6 im Wesentlichen gleichmäßig durchströmt, während sich in der ersten Ausführungsform hinter dem Stutzen 7 ein Strömungsschatten ergibt, in welchem Flusen an dem Filterelement 6 haften bleiben können. Auch das Gehäuse 10 der Filtervorrichtung 1b ist zweiteilig ausgeführt, wobei das Filterelement 6 zwischen den beiden Gehäuseteilen 10a bzw. 10b befestigt ist.

Selbstverständlich ist die vorliegende Erfindung nicht auf die gezeigten Ausführungsbeispiele beschränkt.

So mögen auch andere Hausgeräte mit dem Filterbehältnis bzw. der Filtervorrichtung ausgerüstet sein, z.B. ein Geschirrspüler, wobei die Verunreinigungen dann beispielsweise Essensreste sein können.

Allgemein kann der erste Ablauf zur Bereitstellung einer Nutzflüssigkeit verwendet werden, welche insbesondere eine Spülflüssigkeit sein kann. Dabei kann beispielsweise auch auf einen Spülbehälter verzichtet werden.

Die Abläufe sind nicht auf eine rechtwinklige Anordnung an dem Filterbehältnis beschränkt, sondern können auch unter anderen geeigneten Winkeln zueinander in die Kammer führen.

Die Strömungsquerschnitte können auch an den den Abläufen 3 und 4 nachgeschalteten Strömungskanälen (z.B. der Steigleitung SL oder dem Abwasserkanal AW) eingestellt werden, z.B. durch Reduktionsstücke.

### Bezugszeichenliste

- 1: Filtervorrichtung
- 1a: Filtervorrichtung
- 1b: Filtervorrichtung
- 2: Zulauf
- 3: erster Ablauf
- 4: zweiter Ablauf
- 5: Kammer
- 5a: erstes Kammerteil
- 5b: zweites Kammerteil
- 6: Filterelement
- 7: Stutzen
- 8: Kammerwand
- 9: Öffnung in dem Filterelement
- 10: Gehäuse
- 10a: Gehäuseteil
- 10b: Gehäuseteil
- 11: O-Ring
- AW: Abwasserkanal
- BV: Bevorratungsvolumen
- FR: Fallrohr
- G: Gebläse
- H: Heizeinheit
- K: Kondensatwasser
- KW: Kondensatwasserwanne
- P: Pumpe
- PL: Prozessluftkanal
- SL: Steigleitung
- SP: Spülvorrichtung
- SB: Spülbehälter
- VD: Kondensationseinheit
- VE1: Ventil
- VE2: Absperrventil
- W: Wäsche
- WG: Wäschetrocknungsgerät
- WT: Wäschetrommel

## Patentansprüche

1. Filtervorrichtung zum Filtern einer Flüssigkeit (K) eines Hausgeräts, aufweisend:
- ein ventilloses Filterbehältnis (1; 1 a; 1 b) mit einer Kammer (5), in der mindestens ein Filterelement (6) angeordnet ist, einem in die Kammer (5) mündenden Zulauf (2), der mit einem in die Kammer (5) mündenden ersten Ablauf (3) durch das Filterelement (6) fluidisch verbunden ist, **gekennzeichnet durch**:
- einen in die Kammer (5) mündenden zweiten Ablauf (4), mit dem der Zulauf (2) nicht filternd fluidisch verbunden ist,
- einen ersten Strömungskanal (SL), der mit dem ersten Ablauf (3) verbunden ist und der ein Absperrventil (VE2) aufweist, welches in einer ersten Filterstellung geöffnet und in einer zweiten Filterstellung gesperrt ist;
- einen zweiten, Strömungskanal (AW), der mit dem zweiten Ablauf (4) verbunden ist und nicht für eine Einstellung der ersten oder zweiten Filterstellung absperrbar ist,
- wobei ein erster minimaler Strömungsquerschnitt des ersten Ablaufs (3) und/oder des ersten Strömungskanals (SL) größer ist als ein zweiter minimaler Strömungsquerschnitt des zweiten Ablaufs (4) und/oder des zweiten Strömungskanals (AW), so dass
- in der ersten Filterstellung die Flüssigkeit (K) von dem Zulauf (2) **durch** das Filterelement (6), den ersten Ablauf (3) und den ersten Strömungskanal (SL) pumpbar ist und
- in der zweiten Filterstellung die Flüssigkeit (K) von dem Zulauf (2) ungefiltert durch den zweiten Ablauf (4) und den zweiten Strömungskanal (AW) pumpbar ist.

2. Filtervorrichtung nach Anspruch 1, wobei der erste minimale Strömungsquerschnitt zumindest abschnittsweise mehr als zweimal so groß ist wie der zweite minimale Strömungsquerschnitt, insbesondere mindestens 2,5 mal so groß.

3. Filtervorrichtung nach Anspruch 2, wobei der erste minimale Strömungsquerschnitt zumindest abschnittsweise mindestens etwa dreimal so groß ist wie der zweite minimale Strömungsquerschnitt.

4. Filtervorrichtung nach Anspruch 3, wobei der erste minimale Strömungsquerschnitt einen Durchmesser von ca. 20 mm aufweist und der zweite minimale Strömungsquerschnitt einen Durchmesser von ca. 7 mm aufweist.

5. Filtervorrichtung nach einem der vorhergehenden Ansprüche, wobei der erste Ablauf (3) den ersten minimalen Strömungsquerschnitt aufweist und der zweite Ablauf (4) den zweiten minimalen Strömungsquerschnitt aufweist.

6. Filtervorrichtung nach einem der vorhergehenden Ansprüche, wobei der zweite Strömungskanal (AW) kein Ventil aufweist.

7. Filtervorrichtung nach einem der vorhergehenden Ansprüche, wobei der erste Strömungskanal (SL) zu einem Spülbehälter (SB) führt.

8. Filtervorrichtung nach einem der Ansprüche 1 bis 6, wobei der erste Strömungskanal (SL) zu einem Wärmetauscher (VD) führt.

9. Filtervorrichtung nach einem der vorhergehenden Ansprüche, wobei der zweite Strömungskanal (AW) zu einem Ablauf führt.

10. Filtervorrichtung nach einem der Ansprüche 1 bis 8, wobei der zweite Strömungskanal (AW) zu einer Kondensatwasserwanne (KW) führt.

11. Filtervorrichtung nach einem der vorhergehenden Ansprüche, wobei das Filterbehältnis (1; 1 a; 1 b) aufweist:
- eine Kammer (5) mit dem Zulauf (2), dem ersten Ablauf (3) und dem zweiten Ablauf (4) und
- das Filterelement (6), welches zwischen dem Zulauf (2) und dem ersten Ablauf (3) angeordnet ist und die Kammer (5) in einen zulaufseitigen ersten Kammerteil (5a) und einen zweiten Kammerteil (5b) unterteilt,
- wobei das Filterbehältnis (1;1a;1b) so ausrichtbar ist, dass der Zulauf (2) unterhalb des Filterelements (6) angeordnet ist und das Filterelement (6) unterhalb des ersten Ablaufs (3) angeordnet ist und
- wobei der zweite Ablauf (4) in den ersten Kammerteil (5a) mündet.

12. Filtervorrichtung nach einem der vorhergehenden Ansprüche, wobei in dem ersten Ablaufs (3) und/oder in dem ersten Strömungskanal (SL) ein Bevorratungsvolumen (BV) vorhanden ist.

13. Hausgerät (WG), insbesondere Wäschetrocknungsgerät, mit einer Filtervorrichtung zum Filtern einer Flüssigkeit (K) des Hausgeräts (WG) nach Anspruch 1.

14. Hausgerät (WG) nach Anspruch 13, bei dem der Zulauf (2) des mindestens einen Filterbehältnisses (1; 1a; 1b) mit einer Pumpe (P) und / oder mit einem Kondensatwasserbehälter (KW) verbunden ist und der erste Ablauf (3) mit einer Spüleinrichtung (SB; FR) verbunden ist.

15. Verfahren zum Führen einer Flüssigkeit (K) durch eine Filtervorrichtung aufweisend:
- ein ventilloses Filterbehältnis (1; 1a; 1b) mit einer Kammer (5), in der mindestens ein Filterelement (6) angeordnet ist, einem in die Kammer (5) mündenden Zulauf (2), der mit einem in die Kammer (5) mündenden ersten Ablauf (3) durch das Filterelement (6) fluidisch verbunden ist und mit einem in die Kammer (5) mündenden zweiten Ablauf (4) nicht filternd fluidisch verbunden ist,
- einen ersten Strömungskanal (SL), der mit dem ersten Ablauf (3) verbunden ist und der ein Absperrventil (VE2) aufweist, welches in einer ersten Filterstellung geöffnet und in einer zweiten Filterstellung gesperrt ist;
- einen zweiten, Strömungskanal (AW), der mit dem zweiten Ablauf (4) verbunden ist und nicht für eine Einstellung der ersten oder zweiten Filterstellung absperrbar ist,
- wobei ein erster minimaler Strömungsquerschnitt des ersten Ablaufs (3) und/oder des ersten Strömungskanals (SL) größer ist als ein zweiter minimaler Strömungsquerschnitt des zweiten, Ablaufs (4) und/oder des zweiten Strömungskanals (AW), bei welchem Verfahren die Flüssigkeit (K) durch den Zulauf (2) in die Kammer (5) gedrückt, insbesondere gepumpt, wird, und
in der ersten Filterstellung:
- das Absperrventil (VE2) geöffnet wird, so dass
- die Flüssigkeit (K) in der Kammer (5) das Filterelement (6) durchströmt und
- dann als gefilterte Flüssigkeit (K) im Wesentlichen nur durch den ersten Ablauf (3) und in den ersten Strömungskanal (SL) strömt,
- wobei ein Strömen der Flüssigkeit (K) durch den zweiten Ablauf (4) dadurch verhindert wird, dass ein erster Strömungswiderstand des ersten Ablaufs (3) und des ersten Strömungskanals (SL) wesentlich geringer ist als ein Strömungswiderstand des zweiten Ablaufs (4) und des zweiten Strömungskanals (AW), und
in der zweiten Filterstellung:
- das Absperrventil (VE2) abgesperrt wird, so dass
- die Flüssigkeit (K) als ungefilterte Flüssigkeit (K) durch den zweiten Ablauf (4) und in den zweiten Strömungskanal (AW) strömt.

## Claims

1. Filter device for filtering a liquid (K) of a domestic appliance, comprising:
- a valve-free filter container (1; 1 a; 1 b) with a chamber (5) in which at least one filter element (6) is arranged, and a feed (2) which communicates with the chamber (5) and which is in fluid connection via the filter element (6) with a first outlet (3) communicating with the chamber (5),
**characterised by**:
- a second outlet (4) which communicates with the chamber (5) and which is in non-filtering fluid connection with the feed (2),
- a first flow channel (SL) which is connected with the first outlet (3) and comprises a blocking valve (VE2), which is open in a first filter setting and blocked in a second filter setting,
- a second flow channel (AW) which is connected with the second outlet (4) and cannot be blocked for setting of the first or second filter setting,
- wherein a first minimum flow cross-section of the first outlet (3) and/or of the first flow channel (SL) is greater than a second, minimum flow cross-section of the second outlet (4) and/or of the second flow channel (AW) so that
- in the first filter setting the liquid (K) can be pumped from the feed (2) through the filter element (6), the first outlet (3) and the first flow channel (SL) and
- in the second filter setting the liquid (K) can be pumped from the feed (2) unfiltered through the second outlet (4) and the second flow channel (AW).

2. Filter device according to claim 1, wherein the first minimum flow cross-section at least in a part is more than twice as large as the second minimum flow cross-section, particularly at least 2.5 times as large.

3. Filter device according to claim 2, wherein the first minimum flow cross-section is at least in part at least approximately three times as large as the second minimum flow cross-section.

4. Filter device according to claim 3, wherein the first minimum flow cross-section has a diameter of approximately 20 millimetres and the second minimum flow cross-section has a diameter of approximately 7 millimetres.

5. Filter device according to any one of the preceding claims, wherein the first outlet (3) has the first minimum flow cross-section and the second outlet (4) has the second minimum flow cross-section.

6. Filter device according to any one of the preceding claims, wherein the second flow channel (AW) does not have a valve.

7. Filter device according to any one of the preceding claims, wherein the first flow channel (SL) leads to a rinsing container (SB).

8. Filter device according to any one of claims 1 to 6, wherein the first flow channel (SL) leads to a heat exchanger (VD).

9. Filter device according to any one of the preceding claims, wherein the second flow channel (AW) leads to an outlet.

10. Filter device according to any one of claims 1 to 8, wherein the second flow channel (AW) leads to a condensate water trough (KW).

11. Filter device according to any one of the preceding claims, wherein the filter container (1; 1a; 1b) comprises:
- a chamber (5) with the feed (2), the first outlet (3) and the second outlet (4) and
- the filter element (6), which is arranged between the feed (2) and the first outlet (3) and divides the chamber (5) into a feed-side first chamber part (5a) and a second chamber part (5b),
- wherein the filter container (1; 1 a; 1 b) can be aligned so that the feed (2) is arranged below the filter element (6) and the filter element (6) is arranged below the first outlet (3) and
- wherein the second outlet (4) opens into the first chamber part (5a).

12. Filter device according to any one of the preceding claims, wherein a storage volume (BV) is present in the first outlet (3) and/or in the first flow channel (SL).

13. Domestic appliance (WG), particularly laundry drying appliance, with a filter device for filtering a liquid (K) of the domestic appliance according to claim 1.

14. Domestic appliance (WG) according to claim 13, in which the feed (2) of the at least one filter container (1; 1 a; 1 b) is connected with a pump (P) and/or with a condensate water container (KW) and the first outlet (3) is connected with a rinsing device (SB; FR).

15. Method of conducting a liquid (K) through a filter device, comprising:
- a valve-free filter container (1; 1 a; 1 b) with a chamber (5), in which at least one filter element (6) is arranged, and a feed (2), which communicates with the chamber (5) and which is in fluid connection via the filter element (6) with a first outlet (3) communicating with the chamber (5) and in non-filtering fluid connection with a second outlet (4) communicating with the chamber (5),
- a first flow channel (SL) which is connected with the first outlet (3) and comprises a blocking valve (VE2), which is open in a first filter setting and blocked in a second filter setting,
- a second flow channel (AW) which is connected with the second outlet (4) and cannot be blocked for a setting of the first or second filter setting,
- wherein a first minimum flow cross-section of the first outlet (3) and/or of the first flow channel (SL) is greater than a second, minimum flow cross-section of the second outlet (4) and/or of the second flow channel (AW), in which method the liquid (K) is forced, in particular pumped, through the feed (2) into the chamber (5), and
in the first filter setting:
- the blocking valve (VE2) is opened so that
- the liquid (K) in the chamber (5) flows through the filter element (6) and
- then flows as filtered liquid (K) substantially only through the first outlet (3) and in the first flow channel (SL),
- wherein a flow of the liquid (K) through the second outlet (4) is prevented by the fact that a first flow resistance of the first outlet (3) and of the first flow channel (SL) is substantially less than a flow resistance of the second outlet (4) and of the second flow channel (AW), and
in the second filter setting:
- the blocking valve (VE2) is blocked so that
- the liquid (K) flows as unfiltered liquid (K) through the second outlet (4) and in the second flow channel (AW).

## Revendications

1. Dispositif de filtration pour filtrer un fluide (K) d'un appareil ménager, présentant :
- une enceinte de filtre sans soupape (1 ; 1 a ; 1 b) avec une chambre (5) dans laquelle au moins un élément de filtration (6) est disposé, une alimentation (2) débouchant dans la chambre (5) et reliée fluidiquement à travers l'élément de filtration (6) avec une première évacuation (3) débouchant dans la chambre (5), **caractérisé par** :
- une deuxième évacuation (4) débouchant dans la chambre (5) et avec laquelle l'alimentation (2) n'est pas reliée de manière fluidique et filtrante,
- un premier canal d'écoulement (SL) relié à la première évacuation (3) et présentant une soupape d'arrêt (VE2) ouverte dans une première position du filtre et fermée dans une deuxième position du filtre ;
- un deuxième canal d'écoulement (AW) relié à la deuxième évacuation (4) et qui n'est pas verrouillable pour un réglage de la première ou deuxième position du filtre,
- dans lequel une première section d'écoulement minimale de la première évacuation (3) et / ou du premier canal d'écoulement (SL) est plus grande qu'une deuxième section d'écoulement minimale de la deuxième évacuation (4) et /ou du deuxième canal d'écoulement (AW), de sorte que
- dans la première position du filtre, le fluide (K) peut être pompé de l'alimentation (2) à travers l'élément de filtration (6), la première évacuation (3) et le premier canal d'écoulement (SL) et
- dans la deuxième position du filtre, le fluide (K) peut être pompé sans être filtré de l'alimentation (2) à travers la deuxième évacuation (4) et le deuxième canal d'écoulement (AW).

2. Dispositif de filtration selon la revendication 1, dans lequel la première section d'écoulement minimale est, du moins par parties, plus de deux fois plus grande que la deuxième section d'écoulement minimale, en particulier au moins 2,5 fois plus grande.

3. Dispositif de filtration selon la revendication 2, dans lequel la première section d'écoulement minimale est, du moins par parties, au moins environ trois fois plus grande que la deuxième section d'écoulement minimale.

4. Dispositif de filtration selon la revendication 3, dans lequel la première section d'écoulement minimale présente un diamètre d'envrion 20 mm et la deuxième section d'écoulement minimale présente un diamètre d'environ 7 mm.

5. Dispositif de filtration selon l'une des revendications précédentes, dans lequel la première évacuation (3) présente la première section d'écoulement minimale et la deuxième évacuation (4) présente la deuxième section d'écoulement minimale.

6. Dispositif de filtration selon l'une des revendications précédentes, dans lequel le deuxième canal d'écoulement (AW) ne présente pas de soupape.

7. Dispositif de filtration selon l'une des revendications précédentes dans lequel le premier canal d'écoulement (SL) mène à une cuve de lavage (SB).

8. Dispositif de filtration selon l'une des revendications 1 à 6, dans lequel le premier canal d'écoulement (SL) mène à un échangeur de chaleur (VD).

9. Dispositif de filtration selon l'une des revendications précédentes dans lequel le deuxième canal d'écoulement (AW) mène à une évacuation.

10. Dispositif de filtration selon l'une des revendications 1 à 8, dans lequel le deuxième canal d'écoulement (AW) mène à un réservoir à condensat (KW).

11. Dispositif de filtration selon l'une des revendications précédentes, dans lequel l'enceinte de filtre (1 ; 1 a ; 1 b) présente :
- une chambre (5) avec l'alimentation (2), la première évacuation (3) et la deuxième évacuation (4) et
- l'élément de filtration (6) disposé entre l'alimentation (2) et la première évacuation (3) et qui divise la chambre (5) en une première partie de chambre (5 a) côté alimentation et une deuxième partie de chambre (5 b),
- dans lequel l'enceinte de filtre (1 ; 1 a ; 1 b) peut être dirigée de sorte que l'alimentation (2) soit disposée en-deçà de l'élément de filtration (6) et que l'élément de filtration (6) soit disposé en-deçà de la première évacuation (3) et
- dans lequel la deuxième évacuation (4) débouche dans la première partie de chambre (5 a).

12. Dispositif de filtration selon l'une des revendications précédentes, dans lequel un volume de stockage (BV) se trouve dans la première évacuation (3) et / ou dans le premier canal d'écoulement (SL).

13. Appareil ménager (WG), en particulier appareil pour le séchage du linge, avec un dispositif de filtration pour filtrer un fluide (K) de l'appareil ménager selon la revendication 1.

14. Appareil ménager (WG) selon la revendication 13, dans lequel l'alimentation (2) de l'au moins une enceinte de (1 ; 1 a ; 1 b) est reliée à une pompe (P) et / ou à un réservoir à condensat (KW) et en ce que la première évacuation (3) est reliée à un dispositif de rinçage (SB ; FR).

15. Procédé servant à faire passer un fluide (K) à travers un dispositif de filtration présentant :
- une enceinte de filtre sans soupape (1 ; 1 a ; 1 b) avec une chambre (5) dans laquelle au moins un élément de filtration (6) est disposé, une alimentation (2) débouchant dans la chambre (5) et reliée fluidiquement à travers l'élément de filtration (6) avec une première évacuation (3) débouchant dans la chambre (5) et avec une deuxième évacuation (4) débouchant dans la chambre (5) avec laquelle elle n'est pas reliée de manière fluidique et filtrante,
- un premier canal d'écoulement (SL) relié à la première évacuation (3) et présentant une soupape d'arrêt (VE2) ouverte dans une première position du filtre et fermée dans une deuxième position du filtre ;
- un deuxième canal d'écoulement (AW) relié à la deuxième évacuation (4) et qui n'est pas verrouillable pour un réglage de la première ou deuxième position du filtre,
- dans lequel une première section d'écoulement minimale de la première évacuation (3) et / ou du premier canal d'écoulement (SL) est plus grande qu'une deuxième section d'écoulement minimale de la deuxième évacuation (4) et /ou du deuxième canal d'écoulement (AW), durant lequel procédé le fluide (K) est injecté sous pression dans la chambre (5) via l'alimentation (2) et en particulier pompé, et
dans la première position du filtre :
- la soupape d'arrêt (VE2) est ouverte de sorte que
- le fluide (K) dans la chambre (5) traverse l'élément de filtration (6) et
- s'écoule ensuite sous forme de fluide (K) filtré essentiellement uniquement à travers la première évacuation (3) et dans le premier canal d'écoulement (SL),
- un écoulement du fluide (K) à travers la deuxième évacuation (4) étant empêché par le fait qu'une première résistance à l'écoulement de la première évacuation (3) et du premier canal d'écoulement (SL) est sensiblement moins importante qu'une résistance à l'écoulement de la deuxième évacuation (4) et du deuxième canal d'écoulement (AW), et dans la deuxième position du filtre :
- la soupape d'arrêt (VE2) est fermée de sorte que
- le fluide (K) s'écoule sous forme de fluide (K) non filtré à travers la deuxième évacuation (4) et dans le deuxième canal d'écoulement (AW).
